# EUROPÄISCHE PATENTSCHRIFT

(11) **EP 1 078 125 B1**
(45) Veröffentlichungstag und Bekanntmachung des Hinweises auf die Patenterteilung: **15.01.2003**
(21) Anmeldenummer: 99923579.9
(22) Anmeldetag: 11.05.1999
(51) Int. Cl.: D21D 5/02

(54) **VORRICHTUNG ZUM SORTIEREN VON FASERSTOFFHALTIGER SUSPENSION**
DEVICE FOR SORTING A SUSPENSION CONTAINING FIBROUS MATERIAL
DISPOSITIF POUR EPURER UNE SUSPENSION CONTENANT DES MATIERES FIBREUSES

(30) Priorität: 13.05.1998 DE 19821447
(43) Veröffentlichungstag der Anmeldung: 28.02.2001
(73) Patentinhaber: HEINRICH FIEDLER GMBH & CO KG, D-93057 Regensburg (DE)
(72) Erfinder: GASSMANN, Hubert, D-93128 Regenstauf (DE); GÖRIG, Ernst, A-2391 Kaltenleutgeben (AT)
(74) Vertreter: Hering, Hartmut, Dipl.-Ing.
(86) Internationale Anmeldenummer: EP9903240
(87) Internationale Veröffentlichungsnummer: WO99058760

(56) Entgegenhaltungen:
- DE-A- 3 205 245
- DE-B- 1 946 948
- US-A- 5 041 213

## Beschreibung

Die Erfindung befaßt sich mit einer Vorrichtung zum Sortieren von faserstoffhaltiger Suspension.

In DE-A-32 05 245 ist eine Vorrichtung zum Sortieren von faserstoffhaltigen Suspensionen nach dem Oberbegriff des Anspruches 1 angegeben. Hierbei ist der Einlaß für die Stoffzufuhr an einem gesonderten Deckelteil auf der Oberseite des Hauptgehäuses vorgesehen, und die Stoffzufuhr erfolgt unter einem Neigungswinkel zur Horizontalen und mit tangentialer und axialer Komponente im Bereich des Deckelteils.

Auch bei DE-B-19 46 948 erfolgt eine Zuleitung der zu sortierenden, faserstoffhaltigen Suspension unter einem Neigungswinkel zur Horizontalen.

Aus der Literaturstelle "Wochenblatt für Papierfabrikation" 17-1997, ist ein Drucksortierer bekannt, welcher als Vorrichtung zum Sortieren von faserstoffhaltigen Suspensionen dient. Dieser Drucksortierer hat ein Hauptgehäuse, welches unter Bildung eines Sortierraums eine im wesentlichen zylindrisch ausgebildete Siebplatte umgibt, welche drehfest angeordnet ist. Dieser Drucksortierer hat einen Einlaß, einen Gutstoff-Auslaß und ein Rejekt-Auslaß. Um zu erreichen, daß nahezu überall im Gutstoffraum annähernd gleiche Strömungsgeschwindigkeiten auftreten, ist dieses die im wesentlichen zylindrisch ausgebildete Siebplatte umgebende Gehäuse konisch ausgebildet und es erweitert sich gleichmäßig von oben nach unten in Richtung des Gutstoff-Auslasses, so daß auf dem Niveau des Gutstoff-Auslasses das größte Gehäusevolumen zur Verfügung steht. Bei diesem Drucksortierer erfolgt die Stoffzufuhr tangential im oberen Gehäusebereich oder oberen Bereich des Hauptgehäuses. Die tangentiale Stoffzufuhr am Umfang des Hauptgehäuses macht eine mindestens zweiteilige Gehäuseausführung erforderlich, was herstellungstechnisch aufwendig und wenig wartungsfreundlich ist.

Aus US-A-5 041 213 ist eine Drucksortiervorrichtung bekannt, welche für faserstoffhaltige Suspensionen insbesondere in der Papierindustrie bestimmt ist. Diese Vorrichtung ist zum Einsatz unmittelbar vor der Papierherstellungsmaschine bestimmt und führt eine sogenannte Feinsortierung durch. Bei dieser Vorrichtung erfolgt die Stoffzufuhr zentral von oben her, und da dieser Drucksortierer unmittelbar vor dem Stoffauflaufkasten einer Papierherstellungsmaschine angeordnet ist, sind keine hohen Anforderungen an das Sortiervermögen zu stellen, sondern im wesentlichen ist der Durchsatz pro Flächeneinheit hierbei zu maximieren. Hierzu weist diese Sortiervorrichtung hauptsächlich Führungseinrichtungen auf, welche die Strömungsrichtung der zu sortierenden Suspension, welche in die Sortiervorrichtung im wesentlichen parallel zur Siebplatte eintritt, in eine Richtung im wesentlichen senkrecht zu der Siebplatte umlenken. Hierzu sind im Inneren des Hauptgehäuses der Sortiervorrichtung herstellungstechnisch aufwendig und geometrisch kompliziert ausgelegte Führungseinrichtungen vorgesehen, durch welche Unterkammern gebildet werden, welche Umlenkeinrichtungen enthalten, und welche eine schonende und gleichmäßige Strömungsumlenkung gestatten.

Die Erfindung zielt daher darauf ab, eine Vorrichtung zum Sortieren von faserstoffhaltiger Suspension der gattungsgemäßen Art bereitzustellen, welche kostengünstig herstellbar ist, eine weitgehende vereinfachte Durchführung von Wartungsarbeiten ermöglicht und einen möglichst günstigen Sortierwirkungsgrad hat.

Hierzu wird nach der Erfindung eine Vorrichtung zum Sortieren von faserstoffhaltiger Suspension bereitgestellt, welche eine in einem Hauptgehäuse unter Bildung eines Sortierraums drehfest angeordnete Siebplatte mit im wesentlichen zylindrischer Gestalt, einen Einlaß, einen Gutstoff-Auslaß und einen Rejekt-Auslaß hat, wobei der Einlaß für die Stoffzufuhr an einem gesonderten Deckelteil auf der Oberseite des Hauptgehäuses derart vorgesehen ist, daß die Stoffzufuhr im wesentlichen unter einem Neigungswinkel (α) zur Horizontalen und mit kombinierter tangentialer und axialer Komponente im Bereich des Deckelteils erfolgt, welche sich dadurch auszeichnet, daß der Neigungswinkel (α) der Stoffzufuhr bzw. des Einlasses zur Honrizontalen in einem Bereich von etwa 20° bis 45° einschließlich deren Grenzwerte liegt.

Bei der erfindungsgemäßen Sortiervorrichtung wird der zu sortierende Stoff über den Einlaß bereits in einer solchen Weise aufgegeben, daß man im Stoffeinlaufbereich, insbesondere im Bereich des Deckelteils eine drallförmige Bewegung des Einlaufstroms mit einer axialen Komponente und einer tangentialen Komponente erhält, die weitgehend der gewünschten Stoffbewegung im Sortierraum entspricht. Hierdurch läßt sich die für die Sortierung aufzuwendende Betriebsenergie für einen Rotor im Sortierraum reduzieren und man erhält einen möglichst günstigen Sortierwirkungsgrad bei möglichst geringem Energiebedarf. Dadurch, daß die Aufbereitung im Stoffzuführungsbereich in einem vom gesonderten Deckelteil gebildeten Einlaufraum unter Aufbringen der gewünschten axialen und tangentialen Komponenten erfolgt, ohne daß man hierzu gesonderte Führungseinrichtungen benötigt, läßt sich die erfindungsgemäße Vorrichtung auch kostengünstig herstellen. Ebenfalls lassen sich Wartungsarbeiten an der Vorrichtung ohne Schwierigkeiten vornehmen, da der Sortierraum und die darin angeordneten Bauteile leicht zugänglich sind, wenn man das gesonderte Deckelteil vom Hauptgehäuse abnimmt. Das Hauptgehäuse umgibt bei der erfindungsgemäßen Vorrichtung im wesentlichen vollständig die im Sortierraum angeordnete Siebplatte mit im wesentlichen zylindrischer Gestalt. Eine Unterteilung des Hauptgehäuses für die Durchführung von Wartungsarbeiten im Bereich des Sortierraums kann entfallen. Da man den Einlaufstrom für die Stoffzufuhr in dem gesonderten Deckelteil aufbereitet, läßt sich die Auslegung des Deckelteils auf die jeweils gewünschten Anforderungen universell anpassen, während das Hauptgehäuse mit den darin angeordneten Bauteilen für alle Sortiererbauarten im wesentlichen gleich gestaltet werden kann.

Somit wird nach der Erfindung eine Sortiervorrichtung bereitgestellt, die sich nach Art eines Baukastensystems zusammensetzen und aufbauen läßt, indem man ein Hauptteil mit Hauptgehäuse und darin angeordneten Einrichtungen hat, und für die jeweils gewünschte Bewegung des Einlaufstroms ein entsprechend ausgestaltetes, gesondertes Deckelteil vorsieht.

Wenn der Neigungswinkel (α) klein ist, so ist anteilsmäßig die tangentiale Komponente der drallförmigen Bewegung des Einlaufstroms größer als die axiale Komponente. Je größer der Neigungswinkel (α) zur Horizontalen wird, desto stärker verlagert sich der Anteil auf die axiale Komponente bei der drallförmigen Bewegung des Einlaufstroms, so daß man durch die entsprechende Wahl des Neigungswinkels eine jeweils gewünschte Abstimmung auf die Anteile von axialer Komponente und tangentialer Komponente bei der drallförmigen Bewegung des Einlaufstromes vornehmen kann. Der für den jeweiligen Einsatzzweck der Vorrichtung günstigste Winkel oder günstigste Winkelbereich läßt sich aufgrund von einfachen Versuchen bestimmen. Hierbei hat auch die Zusammensetzung der zu sortierenden, faserstoffhaltigen Suspension sowie der gewünschte Stoffdurchsatz und dergleichen einen Einfluß. Der Bereich von etwa 20° bis 45° einschließlich deren Grenzwerte stellt einen äußerst günstigen Kompromiß dar.

Gemäß einer bevorzugten Ausführungsform der Sortiervorrichtung nach der Erfindung kann die Wand des Hauptgehäuses in Richtung des Gutstoff-Auslasses wenigstens teilweise kegelförmig ausgebildet sein, um einen sich in Richtung des Gutstoffauslasses entsprechend erweiternden Sortierraum zu erhalten. Hierdurch wird die Strömung der faserstoffhaltigen und zu sortierenden Suspension im Sortierraum in Richtung zum Auslaß vergleichmäßigt. Insbesondere werden Pulsationen abgebaut und die Geschwindigkeit der faserstoffhaltigen Suspension wird in Richtung zu dem Auslaß kleiner, wodurch sich Strömungsverluste verringern lassen.

Bei einer Ausgestaltungsform der Sortiervorrichtung nach der Erfindung kann die Gehäusewand des Hauptgehäuses in Richtung des Rejekt-Auslasses als schräger Kegel, also nicht als rotationssymmetrische Fläche ausgebildet sein.

Gemäß einer anderen alternativen Ausgestaltungsform kann die Gehäusewand des Hauptgehäuses in Richtung des Gutstoff-Auslasses gleichmäßig konisch erweitert ausgebildet sein, so daß das Hauptgehäuse eine im wesentlichen rotationssymmetrische Gestalt hat.

Insbesondere bei einer Ausgestaltungsform der Sortiervorrichtung mit einer Ausbildung der Gehäusewand des Hauptgehäuses in Form eines schrägen Kegels kann das Deckelteil als im wesentlichen zylindrische Einlaufschale ausgebildet. Bei einer solchen Auslegung erhält man einen geometrisch günstigen Übergang von Gehäusewand mit Ausbildung in Form eines schrägen Kegels und einem Deckelteil. Je nach Wahl des Anwendungsfalls bzw. Wahl des Neigungswinkels kann jedoch auch ein konisch gestaltetes Deckelteil zweckmäßig sein.

Vorzugsweise ist bei der Sortiervorrichtung nach der Erfindung das Deckelteil als konisch sich in Richtung auf das Hauptgehäuse erweiternde Einlaufschale ausgebildet. Hierdurch läßt sich die faserstoffhaltige Suspension auf wirksame Weise über die gesamte Fläche der Siebplatte mit im wesentlichen zylindrischer Gestalt gleichmäßig verteilen, um möglichst günstige Wirkungsgrade bei der erfindungsgemäßen Sortiervorrichtung zu erreichen.

Bei einer Ausbildung des Hauptgehäuses in Form eines schrägen Kegels oder bei der Auslegung in Form eines rotationssymmetrischen Kegels kann die Gehäusewand des Hauptgehäuses zur Vertikalen vorzugsweise einen Winkel von etwa 5° einschließen. Natürlich hängt dieser Winkel von der Baugröße oder weiteren bauspezifischen Einzelheiten der Sortiervorrichtung ab. Dieser Winkelwert soll nur als bevorzugte Winkelgröße beispielhaft erwähnt werden.

Beispielsweise kann eine Auslegungsform einer Sortiervorrichtung in Betracht kommen, bei der das Hauptgehäuse in Form eines schrägen Kegels ausgebildet ist, das Deckelteil als im wesentlichen zylindrische Einlaufschale ausgebildet ist und der Neigungswinkel (α) zur Horizontalen etwa 30° beträgt.

Bei einem anderen Beispiel kann das Hauptgehäuse in Form eines rotationssymmetrischen Kegels ausgebildet sein, so daß sich der Sortierraum insgesamt in Richtung des Rejekt-Auslasses und/oder des Gutstoff-Auslasses konisch erweitert, und das Deckelteil kann als konisch sich in Richtung auf das Hauptgehäuse erweiternde Einlaufschale ausgebildet sein, wobei der Neigungswinkel (α) zur Horizontalen etwa 45° betragen kann.

Zusammenfassend ist es bei der erfindungsgemäßen Ausgestaltung der Sortiervorrichtung wesentlich, daß man in einem vom Hauptgehäuse gesonderten Deckelteil in vorbestimmter Weise dem Stoffeinlauf eine gewünschte drallförmige Bewegung mit entsprechenden axialen und tangentialen Komponenten erteilt. Da diese Einflußnahme auf die drallförmige Bewegung des Einlaufstromes in einem gesonderten Deckelteil des Gehäuses der Sortiervorrichtung vorgenommen wird, hat der Einlaufstrom im Bereich des Sortierraums bereits die für die effektive Sortierwirkung erforderliche Stoffbewegung, welche dann im Sortierraum nur noch aufrechterhalten zu werden braucht. Hierdurch wird der Energiebedarf beim Sortiervorgang positiv beeinflußt. Auch gestattet eine solche Auslegung einer gemeinsamen Grundausführungsform des Hauptgehäuses und des Sortierbereiches den universellen Einsatz von unterschiedlich gestalteten Deckelteilen. Auf diese Weise läßt sich die Sortiervorrichtung unter Berücksichtigung der durchzuführenden Sortieraufgabe auf unkomplizierte Weise an die jeweils gewünschten Gegebenheiten anpassen. (Insbesondere lassen sich auch Inspektions-, Wartungs- und Reparaturarbeiten schnell und einfach durchführen, da bei der erfindungsgemäßen Auslegung der Sortiervorrichtung hierzu nur das Deckelteil vom Hauptgehäuse abgenommen zu werden braucht).

Die Erfindung wird nachstehend an Hand von bevorzugten Ausführungsformen unter Bezugnahme auf die beigefügte Zeichnung näher erläutert. Darin zeigt:
- Fig. 1 und 2: Seitenansichten einer ersten Ausführungsform einer Vorrichtung zum Sortieren von faserstoffhaltiger Suspension nach der Erfindung,
- Fig. 3 und 4: Ansichten einer weiteren Ausführungsform einer Vorrichtung zum Sortieren von faserstoffhaltiger Suspension nach der Erfindung, und
- Fig. 5 und 6: Ansichten einer weiteren Ausführungsvariante der Vorrichtung nach Figur 1 und 2 zum Sortieren von faserstoffhaltiger Suspension nach der Erfindung.

In den Figuren der Zeichnung sind gleiche oder ähnliche Teile mit denselben Bezugszeichen versehen und es sind als Beispiele drei Ausführungsvarianten der erfindungsgemäßen Vorrichtung zum Sortieren von faserstoffhaltiger Suspension zur Verdeutlichung gezeigt.

Die Figuren 1 und 2 zeigen eine erste Ausführungsvariante einer insgesamt mit 1 bezeichneten Vorrichtung zum Sortieren von faserstoffhaltiger Suspension. Die Figuren 3 und 4 zeigen eine zweite Ausführungsform einer insgesamt mit 1' bezeichneten Vorrichtung zum Sortieren von faserstoffhaltiger Suspension, und die Figuren 5 und 6 zeigen eine dritte Ausführungsform als Variante zu den Figuren 1 und 2 einer insgesamt mit 1" bezeichneten Vorrichtung zum Sortieren von faserstoffhaltiger Suspension.

Allen dargestellten Ausführungsformen der Vorrichtungen 1, 1', 1" zum Sortieren von faserstoffhaltiger Suspension ist gemeinsam, daß sie ein Hauptgehäuse 2 haben, welches einen Sortierraum 3 umschließt, welcher zwischen der Innenwand des Hauptgehäuses 2 und einer drehfest angeordneten Siebplatte 4 mit im wesentlichen zylindrischer Gestalt gebildet wird. Die Vorrichtungen 1, 1', 1" zum Sortieren von faserstoffhaltiger Suspension haben ferner Einlaß 5, 5', 5" für die zu sortierende faserstoffhaltige Suspension, einen Gutstoff-Auslaß (Akzept-Auslaß) 6 und einen Rejekt-Auslaß 7. Der Gutstoff-Auslaß 6 und der Rejekt-Auslaß 7 werden im Zusammenwirken mit dem Hauptgehäuse 2 gebildet. Der Einlaß 5, 5', 5" hingegen ist an einem gesonderten Deckelteil 8, 8', 8" vorgesehen. Die Einlässe 5, 5', 5" sind jeweils in Form von Einlaßstutzen ausgebildet, welche in das gesonderte Deckelteil 8, 8', 8" unter einem Neigungswinkel zur Horizontalen einmünden, welcher in der Zeichnung mit "α" dargestellt ist. Die jeweiligen Deckelteile 8, 8', 8" sind in Form von Einlaufschalen ausgebildet.

Bei der an Hand den Figuren 1 und 2 gezeigten ersten Ausführungsform der Vorrichtung 1 zum Sortieren von faserstoffhaltiger Suspension ist die Wand des Hauptgehäuses 2 in Richtung des Gutstoff-Auslasses 6 teilweise kegelförmig ausgebildet, wozu die Gehäusewand des Hauptgehäuses 2 in Richtung des Gutstoff-Auslasses 6 als schräger Kegel ausgebildet ist. Das Deckelteil 8 ist als eine im wesentlichen zylindrische Einlaufschale ausgebildet, welche sich an die Oberkante des Hauptgehäuses 2 anschließt. Wie aus den beiden um 90° versetzten Seitenansichten aus den Figuren 1 und 2 zu ersehen ist, ist der Einlaß 5 unter einem Neigungswinkel α zur Horizontalen von beispielsweise etwa 30° angeordnet, und der Einlaßstutzen selbst mündet in das Deckelteil 8 mit einer Übergangsverbindung zur Außenbegrenzung des Deckelteils 8, und zwar möglichst weit beabstandet von der mit strichpunktierter Linie eingetragenen Mittellinie der Vorrichtung 1 zum Sortieren von faserstoffhaltiger Suspension.

Bei der an Hand den Figuren 3 und 4 gezeigten Ausführungsform ist das Hauptgehäuse 2' in Form eines im wesentlichen rotationssymmetrischen Teils ausgelegt, und die Gehäusewand des Hauptgehäuses 2' erweitert sich in Richtung des Gutstoff-Auslasses 6 im wesentlichen gleichmäßig konisch.

Bei dieser Ausführungsform nach den Figuren 3 und 4 ist das Deckelteil 8' in Form einer sich konisch in Richtung des Hauptgehäuses 2' erweiternden Einlaufschale ausgebildet. Der Einlaß 5' zum Einleiten der zu sortierenden faserstoffhaltigen Suspension mündet ähnlich wie bei den Figuren 1 und 2 in der Nähe der äußeren Begrenzungswand des Deckelteils 8' an dessen Oberseite ein. Bei dieser Ausführungsform beträgt der Neigungswinkel α zur Horizontalen beispielsweise etwa 45°.

Die Vorrichtung 1" nach den Figuren 5 und 6 geht hinsichtlich ihrer Gehäusegrundkonzeption von der Ausführungsform nach den Figuren 1 und 2 aus, und das Hauptgehäuse 2" hat eine Gehäusewand, welche in Richtung des Gutstoff-Auslasses 6 als schräger Kegel ausgebildet ist. Der Einlaß 5" wird wie bei den Figuren 1 und 2 von einem Deckelteil 8" gebildet, welches in Form einer im wesentlichen zylindrischen Einlaufschale ausgebildet ist. Der Einlaß 5" in Form des dort schematisch dargestellten Einlaufstutzens mündet aber in dem Deckelteil 8" nur geringfügig zum Zentrum desselben versetzt ein. Der Einlaßstutzen ist ferner unter einem Neigungswinkel α zur Horizontalen angeordnet.

Natürlich sind die vorstehend angegebene Neigungswinkel α zur Horizontalen nur Beispiele, und der Bereich umfaßt zweckmäßigerweise etwa 5° bis etwa 85°. Vorzugsweise wird der Bereich in einer Größenordnung von etwa 10° bis 70° gewählt. Beispielsweise kann der Neigungswinkel α in einem Bereich von etwa 20° bis etwa 45° liegen. Bei allen Winkelangaben und Winkelbereichsangaben sind deren Grenzwerte mit eingeschlossen.

Obgleich nicht näher eingetragen ist, schließt die Gehäusewand des Hauptgehäuses 2, 2', 2" zur Vertikalen einen Winkel von etwa 5° ein.

Bei der erfindungsgemäßen Vorrichtung 1, 1', 1" zum Sortieren von faserstoffhaltiger Suspension wird ein Art Baukastensystem für eine solche Vorrichtung bereitgestellt, welches weitgehend ähnliche Hauptgehäuse 2, 2' und 2", die im wesentlichen die drehfeste Siebplatte 4 vollständig umschließen, und ein Deckelteil 8, 8', 8" umfaßt, die Einlässe 5, 5', 5" in Form von Einlaßstutzen haben, die in unterschiedlicher Weise bezogen auf die Mittelachse der Vorrichtung 1, 1', 1" und unter unterschiedlichen Neigungswinkeln α zur Horizontalen angeordnet sind und in das als Einlaufschale ausgebildete Deckelteil 8, 8', 8" münden. Das Deckelteil 8, 8', 8" mit dem Einlaß bzw. dem Einlaßstutzen 5, 5', 5" bilden einen Einlaßraum an der Oberseite der Vorrichtung 1, 1', 1" zum Sortieren von faserstoffhaltiger Suspension und erteilen hierbei der zu sortierenden faserstoffhaitigen Suspension eine kombinierte tangentiale und axiale Komponente im Bereich des Deckelteils 8, 8', 8". Hierdurch wird dem zu sortierenden Suspensionsstrom eine drallförmige Bewegung erteilt und aufgeprägt, die beim Durchlaufen des Sortierraums 3 im wesentlichen aufrecht erhalten bleibt. Durch die entsprechende Wahl des Neigungswinkels α zur Horizontalen kann man eine Abstimmung auf die Anteile von axialer Komponente und tangentialer Komponente bei der drallförmigen Bewegung des Einlaufstromes vornehmen. Hinsichtlich der Verteilung auf die jeweiligen Komponenten läßt sich etwa der Grundsatz aufstellen, daß bei kleiner werdendem Neigungswinkel α zur Horizontalen anteilsmäßig die tangentiale Komponente der drallförmigen Bewegung des Einlaufstromes größer als der Anteil der axialen Komponente wird, während bei größer werdendem Neigungswinkel α der Anteil stärker auf die axiale Komponente der drallförmigen Bewegung des Einlaufstromes verlagert wird. Bei diesem nach der Erfindung bereitgestellten Baukastensystem für eine Vorrichtung 1, 1', 1" zum Sortieren von faserstoffhaltiger Suspension kann man somit durch die entsprechende Wahl des Deckelteils 8, 8', 8" und insbesondere des Einlasses 5, 5', 5" unter Berücksichtigung des jeweiligen Neigungswinkels α zur Horizontalen eine Abstimmung auf den für die Vorrichtung 1, 1', 1" gewünschten Einsatzzweck vornehmen. Hierdurch läßt sich die erfindungsgemäße Vorrichtung 1, 1', 1" auf universelle Weise an den bestimmungsgemäßen Einsatzzweck unter Zusammenstellung der wesentlichen Hauptkomponenten des Baukastensystems, nämlich des Hauptgehäuses 2, 2', 2" und den Deckelteils 8, 8', 8" mit den zugeordneten Einlaßstutzen 5, 5', 5", abstimmen.

Durch die wenigstens teilweise kegelförmig in Richtung des Gutstoff-Auslasses 6 ausgebildete Wand des Hauptgehäuses 2, 2', 2" erhält man einen Sortierraum 3, welcher sich in Richtung des Gutstoff-Auslasses 6 entsprechend erweitert. Hierdurch kann eine Vergleichmäßigung der Strömung der faserstoffhaltigen und zu sortierenden Suspension im Sortierraum in Richtung zum Gutstoff-Auslaß 6 erreicht werden.

Selbstverständlich sind die voranstehend näher erläuterten Ausführungsformen lediglich Beispiele von Verknüpfungen von Hauptgehäuse 2, 2', 2" und Deckelteil 8, 8', 8" mit zugeordneten Einlaßstutzen 5, 5', 5", und es sind natürlich weitere Ausgestaltungsformen und Kombinationen dieser Baukomponenten des Baukastensystems der Vorrichtungen 1, 1', 1" zum Sortieren von faserstoffhaltiger Suspension möglich. Die Vielfältigkeit und die Universalität hinsichtlich des Anpassungsvermögens bestätigen sich durch diese Variations- und Kombinationsmöglichkeiten.

Wesentlich bei der erfindungsgemäßen Vorrichtung 1, 1', 1" zum Sortieren von faserstoffhaltiger Suspension ist die Gemeinsamkeit, daß der zu sortierende Suspensionsstrom in einem gesonderten Deckelteil 8, 8', 8" so in einem dem Sortierraum 3 vorgeschalteten Einlaufraum aufbereitet wird, daß dem Suspensionsstrom eine Drallströmung mit kombinierter tangentialer und axialer Komponente erteilt wird, ohne daß man zusätzliche und aufwendige Führungseinrichtungen benötigt und hierdurch die Vorrichtung 1, 1', 1" zum Sortieren von faserstoffhaltiger Suspension einen vereinfachten und kostengünstigen Aufbau erhält.

### Bezugszeichenliste

- 1: Vorrichtung zum Sortieren ....
insgesamt nach den Figuren 1 und 2,
- 1': Vorrichtung zum Sortieren ....
insgesamt nach den Figuren 3 und 4,
- 1": Vorrichtung zum Sortieren ....
insgesamt nach den Figuren 5 und 6,
- 2, 2', 2": Hauptgehäuse
- 3: Sortierraum
- 4: Siebplatte
- 5, 5', 5": Einlaß
- 6: Gutstoff-Auslaß
- 7: Rejekt-Auslaß
- 8, 8', 8": Deckelteil
- α: Neigungswinkel des Einlaßstutzens
5, 5', 5" zur Horizontalen

## Patentansprüche

1. Vorrichtung zum Sortieren von faserstoffhaltiger Suspension mit einer in einem Hauptgehäuse (2, 2', 2") unter Bildung eines Sortierraums (3) drehfest angeordneten Siebplatte (4) mit im wesentlichen zylindrischer Gestalt, einem Einlaß (5, 5', 5"), einem Gutstoff-Auslaß (6) und einem Rejekt-Auslaß (7), wobei der Einlaß (5, 5', 5") für die Stoffzufuhr an einem gesonderten Deckelteil (8, 8', 8") auf der Oberseite des Hauptgehäuses (2, 2', 2") derart vorgesehen ist, daß die Stoffzufuhr im wesentlichen unter einem Neigungswinkel (α) zur Horizontalen und mit kombinierter tangentialer und axialer Komponente im Bereich des Deckelteils (8, 8', 8") erfolgt, **dadurch gekennzeichnet, daß** der Neigungswinkel (α) der Stoffzufuhr bzw. des Einlasses (5, 5', 5") zur Horizontalen in einem Bereich von etwa 20° bis 45° einschließlich deren Grenzwerte liegt.

2. Vorrichtung nach Anspruch 1, **dadurch gekennzeichnet, daß** die Gehäusewand des Hauptgehäuses (2, 2") in Richtung des Gutstoff-Auslasses (6) als schräger Kegel ausgebildet ist.

3. Vorrichtung nach einem der Ansprüche 1 oder 2, **dadurch gekennzeichnet, daß** das Deckelteil (8') als konisch sich in Richtung auf das Hauptgehäuse erweiternde Einlaufschale ausgebildet ist.

4. Vorrichtung nach einem der Ansprüche 1 bis 3, **dadurch gekennzeichnet, daß** das Deckelteil (8, 8") als im wesentlichen zylindrische Einlaufschale ausgebildet ist.

5. Vorrichtung nach Anspruch 3 oder 4, **dadurch gekennzeichnet, daß** sich die Gehäusewand des Hauptgehäuses (2')in Richtung des Gutstoff-Auslasses (6) konisch erweitert.

6. Vorrichtung nach einem der Ansprüche 2 bis 5, **dadurch gekennzeichnet, daß** die Gehäusewand des Hauptgehäuses (2, 2', 2") zur Vertikalen einen Winkel von etwa 5° einschließt.

## Claims

1. Device for sorting fibrous suspension having a sieve plate (4) having essentially cylindrical shape arranged to be resistant to rotation in a main housing (2, 2', 2") with formation of a sorting chamber (3), an inlet (5, 5', 5"), an accepts outlet (6) and a reject outlet (7), wherein the inlet (5, 5', 5") for the stock supply is provided at a separate cover part (8, 8', 8") on the upper side of the main housing (2, 2', 2") such that the stock supply takes place essentially at an angle of inclination (α) to the horizontal and with combined tangential and axial component in the region of the cover part (8, 8', 8"), **characterised in that** the angle of inclination (α) of the stock supply or of the inlet (5, 5', 5") to the horizontal lies in a range from about 20° to 45° including their limiting values.

2. Device according to claim 1, **characterised in that** the housing wall of the main housing (2, 2") is designed as an inclined cone in the direction of the accepts outlet (6).

3. Device according to one of claims 1 or 2, **characterised in that** the cover part (8') is designed as a feed tray expanding conically in the direction of the main housing.

4. Device according to one of claims 1 to 3, **characterised in that** the cover part (8, 8") is designed as an essentially cylindrical feed tray.

5. Device according to claim 3 or 4, **characterised in that** the housing wall of the main housing (2') expands conically in the direction of the accepts outlet (6).

6. Device according to one of claims 2 to 5, **characterised in that** the housing wall of the main housing (2, 2', 2") encloses an angle of about 5° to the vertical.

## Revendications

1. Dispositif destiné à trier des matières fibreuses en suspension comprenant un boîtier principal (2, 2', 2"), dans lequel est disposé, de manière résistante à la torsion et en formant une chambre de tri (3), un plateau perforé (4) de forme essentiellement cylindrique, une entrée (5,5', 5"), une sortie de matière (6) et une sortie d'évacuation (7), l'entrée (5,5', 5") pour l'alimentation en matière étant prévue sur une partie séparée d'un couvercle (8, 8', 8") sur la face supérieure du boîtier principal (2, 2', 2"), de manière que l'alimentation en matière ait lieu essentiellement avec un angle d'inclinaison (α) par rapport à l'horizontale et avec une composante combinée tangentielle et axiale au niveau de la partie du couvercle (8, 8', 8"), **caractérisé en ce que** l'angle d'inclinaison (α) de l'alimentation en matière, à savoir de l'entrée (5, 5', 5"), par rapport à l'horizontale se situe à peu près dans la plage de 20° à 45°, valeurs limites comprises.

2. Dispositif suivant revendication 1, **caractérisé en ce que** la paroi du boîtier principal (2, 2") est conçue comme cône biais dans la direction de la sortie de matière (6).

3. Dispositif suivant une des revendications 1 ou 2, **caractérisé en ce que** le couvercle (8') est conçu comme une coupe d'alimentation s'élargissant de manière conique dans la direction du boîtier principal.

4. Dispositif suivant une des revendications 1 à 3, **caractérisé en ce que** le couvercle (8', 8") est conçu comme une coupe d'alimentation essentiellement cylindrique.

5. Dispositif suivant la revendication 3 ou 4, **caractérisé en ce que** la paroi du boitier principal (2') s'élargit dans la direction de la sortie de matière (6).

6. Dispositif suivant une des revendications 2 à 5, **caractérisé en ce que** la paroi du boîtier principal (2, 2', 2") forme un angle de 5° avec la verticale.
